# EUROPÄISCHE PATENTSCHRIFT

(11) **EP 0 428 587 B1**
(45) Veröffentlichungstag und Bekanntmachung des Hinweises auf die Patenterteilung: **17.06.1992**
(21) Anmeldenummer: 89909120.1
(22) Anmeldetag: 02.08.1989
(51) Int. Cl.: G04B 37/14

(54) **GEHÄUSE MIT EINER FEDERSPULE UND AUSZIEHBARER SCHNUR**
HOUSING WITH SPRING-LOADED BOBBIN AND EXTRACTIBLE TWINE
LOGEMENT AVEC BOBINE A RESSORT ET CORDON EXTENSIBLE

(30) Priorität: 08.08.1988 AT 1987/88; 09.11.1988 AT 2743/88
(43) Veröffentlichungstag der Anmeldung: 29.05.1991
(73) Patentinhaber: SKIDATA COMPUTER GESELLSCHAFT m.b.H., A-5083 Gartenau (AT)
(72) Erfinder: KOCZNAR, Wolfram, A-6020 Innsbruck (AT); GRUBER, Robert, A-5020 Salzburg (AT)
(74) Vertreter: Hofinger, Engelbert, DDr.
(86) Internationale Anmeldenummer: AT8900068
(87) Internationale Veröffentlichungsnummer: WO9001731

(56) Entgegenhaltungen:
- EP-A- 0 241 625
- WO-A-88/02138
- CH-A- 27 546
- CH-B- 637 278
- DE-U- 1 654 920

## Beschreibung

Die Erfindung betrifft ein Gehäuse gemäß den Merkmalen des Oberbegriffes des Patentanspruches 1.

Taschenuhren weisen üblicherweise ein Gehäuse auf, das aus Metall besteht und mit einem Aufhängebügel versehen ist. Daran kann eine Kette oder ein Band angebracht sein, dessen anderes Ende beispielsweise mit einem Karabiner an einem Kleidungsstück befestigt wird. Die Kette oder das Band dient somit als Sicherung gegen den Verlust der Uhr.Eine derartige Taschenuhr ist beispielsweise der CH-A-27 546 zu entnehmen, deren das Uhrengehäuse bildende erste Schale die Uhr und deren den Deckel bildende zweite Schale ein Maßband aufnimmt, das von einer unter Federspannung stehenden Spule abgezogen werden kann. Ein Befestigungselement zur Fixierung an der Kleidung ist an der die Uhr aufnehmenden ersten Schale vorgesehen. Eine Verdrehung der Uhr gegenüber dem Befestigungselement ist damit nicht möglich.

Ein weiteres Gehäuse ist in der GB-A-17303/1903 gezeigt, das als Halter eines Monokels oder dergleichen dient. Dieses wird am Ende der Schnur angehängt, die mittels einer Feststelleinrichtung für die Federspule in verschiedenen ausgezogenen Längen fixierbar ist. An der Lagerschale der Spule ist ein Haken oder eine Nadel drehbar angeordnet, mittels dem oder der es an der Kleidung befestigbar ist.

Weiters ist in der WO-A-88/02138 eine Uhr mit zwei Befestigungselementen bekannt, die gegenüber dem Uhrengehäuse jeweils an einer auf dem Uhrengehäuse verdrehbaren Scheibe angeordnet sind. Dadurch kann unabhängig von der Befestigungs- art am Körper (als Armanduhr, als an einem Band oder einer Kette angehängte Taschenuhr, usw.) eine Grundposition der Uhr eingestellt werden.

Ebenfalls zur Befestigung an der Kleidung sind Gehäuse vorgeschlagen (CH-A-637 278, AT-B-384 937), die zur Halterung von Fahrkarten, insbesondere Skipässen dienen, die in einen Aufnahmeschlitz einer Kontrollstation eingeschoben werden mussen. Das erste Befestigungselement besteht aus einem verschließbaren Bügel, der beispielsweise am Reißverschluß des Skianzuges einhängbar ist. Da das Gehäuse einen Kunststoffspritzteil darstellt, ist der verschließbare Bügel einseitig am Gehäuse angeformt, und es ergibt sich eine erschwerte oder ungünstige Befestigung überall dort, wo ein anderes Befestigungselement von Vorteil wäre.

Die Erfindung hat es sich nun zur Aufgabe gestellt, die Verwendungs- und Befestigungsmöglichkeiten eines Gehäuses der eingangs genannten Art zu erhöhen und zu erleichtern.

Erfindungsgemäß wird diese Aufgabe durch die im kennzeichnenden Teil des Patentanspruches 1 angegebenen Merkmale gelöst.

Durch die Anordnung des ersten Befestigungselementes an der die Spule lagernden Schale und des zweiten Befestigungselementes am freien Ende der Schnur, stellt das erste Befestigungselement ein verdrehfestes Widerlager beim Ausziehen der Schnur dar, und es bleibt die Möglichkeit gewahrt, die Uhr in jede beliebige Lage zu verdrehen. Eine derartige Ausbildung erweitert die Verwendungsmöglichkeit des Gehäuses wesentlich. Für die Verwendung als Taschenuhr oder als außen zu tragende Uhr kann beispielsweise das zweite Befestigungselement am Kleidungsstück fixiert werden. Die Uhr kann dann aus der Tsche genommen werden bzw. mit der Hand ergriffen werden, wobei sich die Schnur der jeweils erforderlichen Länge automatisch anpaßt. Dabei ist die Uhr aufgrund der Federbeaufschlagung der Schnur auch bei der Ausübung von Sportarten kein Hindernis. Wird das Gehäuse mittels des ersten Befestigungselementes befestigt, so kann man an die Schnur einen Schlüssel, eine Karte, oder beliebige andere Gegenstände anhängen, ohne daß diese bei der Benützung von der Schnur gelöst werden müssen. Werden verschiedene angepaßte, erste Befestigungselemente wahlweise eingesetzt, beispielsweise ein verschließbarer Bügel, eine Öse, eine Ansteckklammer, so erhöhen sich die Verwendungsmöglichkeiten nochmals. Durch die verschiedenen Möglichkeiten der Befestigung ist die Lage der Uhr unterschiedlich und für eine bequeme Ablesung der Zeit kann die die Uhr tragende Schale gegenüber der beide Befestigungselemente tragenden zweiten Schale in die günstigste Ableseposition verdreht werden.

Um die beiden Gehäusehälften auf einfache Weise zusammenzufügen und wieder zu trennen, ist es von Vorteil, wenn an den Innenseiten der beiden Schalen Ringe ausgebildet sind, die in Form einer korrespondierenden Wulst-Nut-Verbindung ineinander greifen.

In einer ersten Ausführung ist das erste, lösbar gehaltene Befestigungselement durch einen Ring gebildet , und die Umfangswand der zweiten Schale weist einen zylindrisch ausgebildeten Bereich auf, auf den der Ring auswechselbar aufgeschoben ist. In diesem Fall ist es von Vorteil, wenn der Ring mit einem U-förmig ausgebildeten Haken versehen ist, dessen erster Schenkel mit dem Ring fest verbunden ist und dessen zweiter Schenkel am Ende eine Raste aufweist, die mit einem korrespondierenden Rastelement im Ring verbindbar ist. Andererseits oder zusätzlich kann der Ring auch zwei diametral einander gegenüberliegende Schlitze aufweisen, die sich jeweils von der Umfangsseite zu einer der beiden Außenseiten des Rings erstrecken. Hiedurch kann ein Band, insbesondere ein Armband durch die Schlitze eingeschoben werden. In einer zweiten Ausführung weisen die Umfangswand der zweiten Schale eine mit hintergreifbaren Vorsprüngen versehene Ausnehmung und das erste, lösbar gehaltene Befestigungselement einen Basisteil auf, der in die Ausnehmung eingesetzt ist und die Vorsprünge an mindestens zwei Seiten hintergreift. Durch die hintergreifende Anordnung kann das erste lösbare Befestigungselement beim Ausziehen der federbeaufschlagten Schnur ohne weiteres auf Zug beansprucht werden.

Das erste Befestigungselement kann dabei auch in Richtung der Zugbeanspruchung eingesetzt bzw. entnommen werden, wenn der Basisteil an zumindest einer Seite eine elastische Raste aufweist, die den Vorsprung lösbar hintergreift. Jede elastische Raste 'wird dann aus ihrer, den Vorsprung hintergreifenden Stellung zurückgebogen, sodaß das Befestigungselement entnommen werden kann. In einer weiteren Ausführung ist ein dem Vorsprung gegenüberliegender Vorsprung der Ausnehmung als gerundete Rippe ausgebildet, die über einen ersten Winkelbereich ein Schwenklager für einen die Rippe hintergreifenden Steg des Basisteils bildet. Nach dem Lösen der Verrastung muß das entriegelte, erste Befestigungselement in dieser Ausführung um einen Winkel von 15° bis 20° hochgeschwenkt werden, bevor sein Basisteil aus dem Schwenklager entnommen werden kann.

Eine weitere Möglichkeit zur auswechselbaren Fixierung des Befestigungselementes kann darin bestehen, daß der Basisteil bei geöffneten Schalen in die Ausnehmung der zweiten Schale parallel zur Spulenachse einschiebbar ist.

Zum Einsetzen oder Wechseln des Befestigungselementes wird das Befestigungselement senkrecht zur Zugrichtung bei abgenommener erster Schale herausgezogen bzw. eingeschoben. In dieser Ausführung ist es weiters möglich, daß der Basisteil die Ausnehmung an drei Seiten an der ersten Schale und vorzugsweise auch an der vierten Seite an der zweiten Schale hintergreift.

Eine dritte Ausführung des erfindungsgemäßen Gehäuses sieht vor, daß die zweite Schale zwei einander diametral gegenüberliegende Schlitze auf'weist, die sich jeweils von der Umfangswand zur Außenseite der zweiten Schale erstrecken, und das erste, lösbar gehaltene Befestigungselement durch ein durch die Schlitze gezogenes Band, insbesondere ein Armband gebildet ist.

In einer bevorzugten, weiteren Ausführung ist vorgesehen, daß die Umfangswand der zweiten Schale zwei durch einen Steg getrennte Ausnehmungen aufweist, die innerhalb des Steges ineinander übergehen, und das erste, lösbar gehaltene Befestigungselement durch einen elastisch aufspreizbaren Befestigungsring gebildet ist, der in die beiden Ausnehmungen eingesetzt ist und den Steg umschließt.

An dem mit einer Öse oder dergleichen versehenen, aus der zweiten Schale vorstehenden Ende der schnur kann ein elastisch aufspreizbarer Befestigungsring auch als zweites Befestigungselement vorgesehen sein. Der bzw. jeder Befestigungsring besteht vorteilhaft einstückig aus Kunststoff, und ist an seinen beiden Enden mit miteinander verbindbaren Rastelementen versehen. Ein derartiger Befestigungsring könnte auch anderweitig, beispielsweise als Schlüsselring oder dergleichen verwendet werden.

In einer ersten Ausführung des Befestigungsringes ist bevorzugt vorgesehen, daß das erste Ende eine parallel zur Ringebene verlaufende Abflachung aufweist, von der senkrecht ein Raststift absteht, und daß das zweite Ende eine dem abgeflachten ersten Ende entsprechende Nut aufweist, in deren Boden eine Öffnung zur Aufnahme des Raststiftes vorgesehen ist.

In einer zweiten Ausführung kann das erste Ende zwei parallel zur Ringebene verlaufende Abflachungen aufweisen und am äußeren Umfang eine vom Ende weggerichtete Nase ausgebildet sein, wobei dann das zweite Ende einen parallel zur Ringebene verlaufenden Einschnitt aufweist, in welchem ein eine Hinterschneidung aufweisender Steg vorgesehen ist. Beim Schließen des Befestigungsringes wird das erste Ende mit seinen Abflachungen in den Einschnitt des zweiten Endes eingeführt und die Nase in der Hinterschneidung verrastet. Derartige Befestigungsringe sind relativ leicht herstellbar und einfach und sicher schließbar. Eine am Umfang des Befestigungsringes ausgebildete Riffelung oder Wellung erleichtert das öffnen und Schließen.

Für die Stabilität des Befestigungsringes ist es günstig, wenn das zweite Ende verdickt ausgeführt ist. Weist die Verdickung eine mittige Verjüngung auf, so kann ein Sicherungselement gegen unbeabsichtigtes Trennen der beiden Enden aufgeschoben und festgelegt werden. Das Sicherungselement kann beispielsweise durch die am vorstehenden Ende der Schnur vorgesehene Öse gebilldet sein.

Nachstehend wird nun die Erfindung an Hand der Figuren der beiliegenden Zeichnungen näher beschrieben, ohne darauf beschränkt zu sein.

Es zeigen:
Fig. 1 eine Draufsicht auf eine erste Ausführung eines Gehäuses,
Fig. 2 eine Seitenansicht des Gehäuses von Fig. 1,
Fig. 3 einen Schnitt durch das Gehäuse nach der Linie III-III in Fig. 1,
Fig. 4 eine Draufsicht auf die untere Schale des Gehäuses der Fig. 1 bis 3,
Fig. 5 einen Schnitt nach der Linie V-V der Fig. 6 durch einen Teil einer zweiten Ausführung eines Gehäuses,
Fig. 6 einen Schnitt nach der Linie VI-VI von Fig. 5,
Fig. 7 einen Schnitt durch einen in der zweiten Ausführung des Gehäuses verwendeten Ring,
Fig. 8 eine Draufsicht ähnlich Fig. 4 auf die zweite Ausführung des Gehäuses,
Fig. 9 eine erste Ausführung eines lösbaren Befestigungselementes,
Fig. 10 das Befestigungselement von Fig. 9 von der anderen Seite,
Fig. 11 einen Schnitt nach der Linie XI-XI von Fig.10,
Fig. 12 eine zweite Ausführung eines lösbaren Befestigungselementes,
Fig. 13 einen Schnitt nach der Linie XIII-XIII von Fig.12,
Fig. 14 eine Draufsicht auf eine dritte Ausführung des Gehäuses,
Fig. 15 einen Längsschnitt nach der Linie XV-XV in Fig. 14,
Fig. 16 einen Teilschnitt nach der Linie XVI-XVI in Fig. 15 und
Fig. 17 und 18 Schnitte gemäß Fig. 15 durch Varianten des ersten Befestigungselementes aufnehmenden Teil des Gehäuses.

Wie aus den Fig. 1 bis 3 oder 14,15 näher ersichtlich, ist ein Gehäuse 1 etwa dosenartig ausgebildet und setzt sich aus einer ersten Schale 3, die einen Oberteil oder Deckel darstellt, und aus einer zweiten Schale 2, die einen Unterteil oder Grundkörper bildet, zusammen. Das Gehäuse 1 stellt einerseits einen Halter für Fahrkarten, kartenförmige Ausweise oder dergleichen 45 (Fig.15), die an einem zweiten Befestigungselement 7 angehängt sind und/oder einen Halter für eine Uhr 4 dar, die in eine außenseitige Ausnehmung der ersten Schale 3 angesetzt ist. Die beiden Schalen 2,3 sind über eine durch eine Ringnut und einen Ringwulst gebildete Schnappverbindung 18 miteinander verbunden, sodaß sie leicht zusammengefügt, gegeneinander um die Achse 15 verdreht, und auch wieder getrennt werden können. Zusätzlich kann eine Verbindungsschraube 14 (Fig.3) vorgesehen sein. Die außenseitige Ausnehmung der ersten Schale 3 nimmt ein Uhrwerk 16, ein Ziffernblatt und ein Uhrglas 17 auf, das in einer Hinterschneidung gehalten ist. Die Stellwelle des Uhrwerkes 16 ist durch einen seitlichen Kanal nach außen geführt und mit der Krone verschraubt, wobei das Uhrglas und die Krone durch Dichtringe abgedichtet sind. Der übersichtlichkeit halber sind jedoch diese die Uhr betreffenden Details in den Zeichnungen nicht mehr ausgeführt.

Im Inneren der zweiten Schale 2 ist um die Achse 15 eine Spule 5 drehbar gelagert, die durch eine Spiralfeder vorgespannt ist. Auf der Spule 5 ist eine Schnur 6 aufgewickelt, deren erstes Ende fest mit der Spule 5 verbunden ist, und deren zweites Ende durch einen radialen Einschnitt der zweiten Schale 2 nach außen geführt und mit einem zweiten Befestigungselement 7 verbunden ist. Die Schnur 6 kann nun durch Ziehen am zweiten Befestigungselement 7 entgegen Federkraft aus dem Gehäuse 1 ausgezogen werden und zieht sich bei Nachlassen der Kraft automatisch in das Gehäuse 1 zurück. wie aus Fig. 1 und 2 ersichtlich, ist das Ende der Schnur 6 an einer Öse 11 oder dergleichen befestigt, in die das zweite Befestigungselement 7 eingehängt ist. Zur teilweisen Aufnahme der Öse 11 ist die Umfangswand 8 der zweiten Schale 2 mit einer Vertiefung oder Ausnehmung 19 versehen.

Wie Fig. 14 und 15 zeigen, kann das zweite Befestigungselement 7 auch direkt an der Schnur 6 befestigt sein, wobei das zweite Befestigungselement 7 in die Ausnehmung 19 eingreift.

Verbindet man nun beispielsweise das zweite Befestigungselement 7 an einem Kleidungsstück des Trägers, so kann das Gehäuse 1 beim Ablesen der Zeit beliebig weggezogen werden und wird anschließend automatisch wieder zurückgeführt. Das Ziffernblatt kann durch Drehen der ersten Schale 3 relativ zur zweiten Schale 2 dem jeweiligen Blickwinkel entsprechend eingestellt werden.

In der Umfangswand 8 der zweiten Schale 2 ist diametral zur Ausnehmung 19 eine Ausnehmung 9 vorgesehen, die durch einen Steg 13 der Umfangswand 8 unterteilt ist. In diese Ausnehmung 9 ist ein erstes Befestigungselement 10 lösbar eingesetzt, das beispielsweise durch den später näher erläuterten Befestigungsring 30 gebildet ist, und gegen,dem jeweiligen Verwendungszweck angepaßte andere Befestigungselemente austauschbar gehalten ist. Mit Hilfe des ersten Befestigungselementes 10 kann nun das Gehäuse 1 an einem Kleidungsstück aufgehängt werden. Damit ist die entgegen Federkraft ausziehbare Schnur 6 für andere Zwecke nutzbar. Beispielsweise können an der Schnur 6 ein Schlüssel, eine Fahrkarte 45 oder andere häufig benützte Gegenstände befestigt werden, die dadurch leicht zu handhaben und unverlierbar am Körper außen gehalten sind.

In Fig. 2 bis 4 sind weiters diametral einander gegenüberliegende Schlitze 12 in der zweiten Schale 2 gezeigt, die sich zwischen der Umfangswand 8 und dem Umfangsbereich der Außenseite der Schale 2 erstrecken. Ein erstes Befestigungselement kann, wie in Fig. 3 und 4 schematisch durch Pfeile 20 dargestellt ist, an den Schlitzen 12 befestigt, beispielsweise eingehängt, angesteckt usw. werden. Strichliert angedeutet ist in Fig. 4 ein Band 21, beispielsweise ein Armband, das durch Schlitze 12 gezogen ist.

Mit Hilfe der Verbindungsschraube 14 könnte ein erstes Befestigungselement auch austauschbar am Gehäuse 1 bzw. an der zweiten Schale 2 vorgesehen sein.

Die Fig. 5 und 6 zeigen eine weitere Ausführung eines ersten Befestigungselementes 10, das in Form eines Ringes 25 ausgebildet ist. An der Umfangswand 8 der zweiten Schale 2 ist ein zylindrischer Bereich ausgebildet, über welchen der Ring 25 geschoben werden kann, der durch einen Wulst 24 gesichert ist. Am Ring 25 ist der erste Schenkel eines U-förmigen Befestigungshakens 26 angeformt. Der zweite Schenkel des Befestigungshakens 26 ist elastisch aufgespreizt und trägt an seinem Ende eine hakenförmige Raste 27. Im Ring 25 ist ein radialer Einschnitt vorgesehen, in dem ein mit der Raste 27 korrespondierendes Rastelement 28 angeordnet ist. Somit kann der Befestigungshaken 26 leicht geöffnet und sicher verschlossen werden. Soll das Befestigungselement 10 ausgetauscht werden, so kann der Ring 25 abgezogen und gegen einen anderen ersetzt werden, der anstelle eines Hakens 26 beispielsweise eine Klammer oder ein sonstiges Befestigungselement, einen Standfuß oder dergleichen trägt. Eine bevorzugte Variante eines derartigen Ringes zeigen die Fig. 7 und 8. Dieser Ring 25 weist zwei radial und parallel in der Ringebene verlaufende Schlitze 29 auf, sodaß, ähnlich wie in der Ausführung nach Fig. 2 bis 4, ein Armband eingefädelt werden kann. Ein mit der Uhr 4 versehenes Gehäuse 1 ist somit als normale Armbanduhr verwendbar. Dieser Ring 25 ist mit zwei Zapfen 23 versehen, welche in Bohrungen der zweiten Schale 2 eingreifen und eine Verdrehung des Ringes 25 auf der zweiten Schale verhindern.

Die Fig. 9 bis 13 zeigen zwei Ausführungen des in der Fig. 1 bis 4 als erstes und/oder zweites Befestigungselement 7,10 verwendeten Befestigungsringes 30, der den Steg 13 umgreift oder in die Öse 11 eingesetzt ist. Der Befestigungsring 30 besteht insbesondere aus Kunststoff und ist geteilt, sodaß er zwei Enden 31,32 aufweist. In der Ausführung nach der Fig. 9 bis 11 ist das erste Ende 31 mit einer Abflachung 33 versehen, von der ein Raststift 34 senkrecht zur Ringebene absteht. Das zweite Ende 32 ist verdickt ausgebildet, und mit einer Nut 35 versehen, deren Tiefe der Dicke des abgeflachten ersten Endes 31 entspricht. Korrespondierend mit dem Raststift 34 weist das zweite Ende 32 eine öffnung 36 im Boden der Nut 35 auf, in die der Raststift 34 eingesetzt werden kann. Die bevorzugt als Bohrung ausgebildete öffnung 36 ist an der Außenseite aufgeweitet, sodaß ein nicht bezeichneter Endwulst des Raststiftes 34 verrasten kann.

Die Fig. 12 und 13 zeigen die zweite Ausführung des Befestigungsringes 30. Die Enden 31 und 32 dieses Befestigungsringes 30 sind elastisch aufgespreizt und weisen ebenfalls miteinander verbindbare Rastelemente auf. Am ersten Ende 31 sind hier auf beiden Seiten Abflachungen 33 parallel zur Ringebene vorgesehen. Weiters befindet sich am äußeren Umfang eine Ausnehmung, durch welche eine vom ersten Ende 31 weggerichtete Nase 37 gebildet ist. Das zweite Ende 32 weist einen verdickten Bereich 41 auf, in dem ein in der Ringebene verlaufender Einschnitt 38 zur Aufnahme des ersten Endes 31 vorgesehen ist, der mit einer Hinterschneidung 39 (Fig.13) versehen ist. Durch Zusammendrücken des Ringes 4 kann das erste Ende 31 mit seinen Abflachungen 33 in den Einschnitt 38 eingeführt werden und verrastet mit seiner Nase 37 in der Hinterschneidung 39. Der verdickte Bereich 41 weist eine mittige Verjüngung 42 auf, über die ein Sicherungselement geschoben werden kann. Bei der Verwendung des Befestigungsringes 30 als zweites Befestigungselement 7 kann das Sicherungselement durch die Öse 11 gebildet sein, sodaß ein unbeabsichtigtes Öffnen durch Zusammendrücken des Befestigungsringes 30 verhindert ist. Der Befestigungsring 30 ist einfach herstellbar und weist keine bewegten Teile und Gelenke auf. Eine Wellung 40 am äußeren Umfang erleichtert die Handhabung beim Öffnen und Schließen. Der Befestigungsring 30 kann daher auch anderweitig verwendet werden, beispielsweise als Schlüsselring usw.

In der Ausführung des Gehäuses 1 gemäß den Fig. 14 bis 18 ist als zweites Befestigungselement 7 eine Schließe vorgesehen, die wie erwähnt, direkt an der Schnur 6 fixiert ist. Wie Fig. 15 zeigt, weist die Schließe einen Druckknopfverschluß auf, der beispielsweise eine Fahrkarte 45 durchdringt. Bei aufgewickelter Schnur 6 liegt das zweite Befestigungselement 7 zur Lagestabilisierung formschlüssig in der Vertiefung 19 der Umfangswand 8 der zweiten Schale 2.

Die Verbindung mit einem Kleidungsstück oder einem anderen Gegenstand erfolgt wieder über das diametral zum zweiten Befestigungselement 7 vorgesehene erste Befestigungselement 10, das in dieser Ausführung aus einem Basisteil 47 und einem Verbindungsteil 52 besteht. Der Basisteil 47 ist in die Ausnehmung 9 in der Umfangswand 8 eingesetzt und hintergreift an einer Seite mit einer elastischen Raste 50 einen Vorsprung 48 der Umfangswand 8 und an der gegenüberliegenden Seite mit einem Steg 51 eine als gerundete Rippe ausgebildeten Vorsprung 49 der Umfangswand 8. Die Raste 50 ist in Richtung zum Basisteil 47 aus dem Hintergriffsbereich der Ausnehmung 9 zurückziehbar, sodaß der Basisteil 47 an dieser Stelle entriegelt ist. Die gerundete Rippe des Vorsprunges 49 an der gegenüberliegenden Seite des Vorsprunges 48 bildet ein Schwenklager, sodaß der Basisteil 47 nach dem Entriegeln der Raste 50 nach oben geschwenkt werden kann, bis der Steg 51 unter der Rippe herausziehbar ist. Auch dieses Befestigungselement 10 ist damit in einfacher Weise austauschbar, wobei mehrere Befestigungselemente mit verschiedenartigen Verbindungsteilen zur Wahl stehen. Drei bevorzugte Ausgestaltungen sind in den Figuren dargestellt. So zeigen die Fig. 14 bis 16 ein Befestigungselement 10, dessen Verbindungsteil ähnlich Fig. 6 durch einen Haken 52 gebildet ist, der einseitig am Basisteil 47 angeformt und anderseitig am Basisteil 47 verrastbar ist. Ein derartiger Haken kann zum Beispiel zur Fixierung an der Öse eines Reißverschlußschiebers verwendet werden. Fig. 17 zeigt eine Ausführung in der der Verbindungsteil als Öse 53 ausgebildet ist. Eine derartige Ausführung dient zum Auffädeln an einer Schnur, die z.B. um den Hals getragen werden kann. Fig. 18 zeigt eine Ausführung mit einer Ansteckklammer 54 als Verbindungsteil, deren Klemmschenkel sich parallel zur Außenseite der zweiten Schale 2 des Gehäuses 1 erstreckt. Für eine nicht klemmende Fixierung an einem Gegenstand kann in dieser Ausführung die Außenseite des Klemmschenkels auch mit einer Selbstklebebeschichtung versehen sein.

Die erste Schale 3 des Gehäuses 1 ist in dieser Ausführung innenseitig mit einer mittigen Öffnung versehen, die nach Einsetzen des Uhrwerks 16, wie in Fig. 15 gezeigt ist, durch eine aufgeklipste Verschlußklappe 46 abgedeckt werden kann. Das Uhrwerk 16 ragt in dieser Ausführung in den Innenraum der Spule 5.

## Patentansprüche

1. Gehäuse mit einem Befestigungselement, mit zwei miteinander verbundenen Schalen (2, 3), mit einer in der ersten Schale (3) angeordneten Uhr (4) mit einem Uhrwerk (16) , Anzeigeelementen und einem Uhrenglas (17), mit einer in der zweiten Schale (2) drehbar gelagerten, unter Federspannung stehenden Spule (5), mit einer auf der Spule (5) aufgewickelten Schnur (6), deren zweites Ende umfangsseitig aus der zweiten Schale (2) vorsteht, dadurch gekennzeichnet, daß die beiden Schalen (2, 3) relativ zueinander um die Spulenachse (15) verdrehbar sind und daß zwei Befestigungselemente (10, 7) vorgesehen sind, von denen das Befestigungselement (10) des Gehäuses das erste darstellt und an der die Spule (5) lagernden zweiten Schale (2) angeordnet ist, und das zweite Befestigungselement (7) am vorstehenden Ende der entgegen Federkraft aus der zweiten Schale (2) ausziehbaren Schnur (6) angeordnet ist.

2. Gehäuse nach Anspruch 1, dadurch gekennzeichnet, daß das erste Befestigungselement (10) lösbar an der zweiten Schale (2) gehalten ist.

3. Gehäuse nach Anspruch 1, dadurch gekennzeichnet, daß in der Außenseite der ersten Schale (3) eine Vertiefung für das Uhrwerk (16) vorgesehen ist.

4. Gehäuse nach Anspruch 1, dadurch gekennzeichnet, daß an den Innenseiten der beiden Schalen (2,3) Ringe ausgebildet sind, die in Form einer korrespondierenden Wulst-/Nut-Verbindung (18) ineinander greifen.

5. Gehäuse nach Anspruch 2, dadurch gekennzeichnet, daß das erste, lösbar gehaltene Befestigungselement (10) durch einen Ring (25) gebildet ist, und daß die Umfangswand (8) der zweiten Schale (2) einen zylindrisch ausgebildeten Bereich aufweist, auf den der Ring (25) auswechselbar aufgeschoben ist.

6. Gehäuse nach Anspruch 5, dadurch gekennzeichnet, daß der Ring (25) mit einem U-förmig ausgebildeten Haken (26) versehen ist, dessen erster Schenkel mit dem Ring (25) fest verbunden ist, und dessen zweiter Schenkel am Ende eine Raste (27) aufweist, die mit einem korrespondierenden Rastelement (28) im Ring (25) verbindbar ist.

7. Gehäuse nach Anspruch 5, dadurch gekennzeichnet, daß der Ring (25) zwei einander diametral gegenüberliegende Schlitze (29) zur Aufnahme eines Bandes (21), insbesondere eines Armbandes aufweist, die sich jeweils von der Umfangsseite zur Außenseite des Ringes (25) erstrecken.

8. Gehäuse nach Anspruch 2, dadurch gekennzeichnet, daß die Umfangswand (8) der zweiten Schale (2) eine mit hintergreifbaren Vorsprüngen (48,49) versehene Ausnehmung (9) und das erste, lösbar gehaltene Befestigungselement (10) einen Basisteil (47) aufweist, der in die Ausnehmung (9) eingesetzt ist und die Vorsprünge (48, 49) an mindestens zwei Seiten hintergreift.

9. Gehäuse nach Anspruch 8, dadurch gekennzeichnet, daß der Basisteil (47) an zumindest einer Seite eine elastische Raste (50) aufweist, die den Vorsprung (48) lösbar hintergreift.

10. Gehäuse nach Anspruch 9, dadurch gekennzeichnet, daß ein dem Vorsprung (48) gegenüberliegender Vorsprung (49) der Ausnehmung (9) als gerundete Rippe ausgebildet ist, die über einen ersten Winkelbereich ein Schwenklager für einen die Rippe hintergreifenden Steg (51) des Basisteils (47) bildet.

11. Gehäuse nach einem der Ansprüche 8 bis 10, dadurch gekennzeichnet, daß der Basisteil (47) bei geöffneten Schalen (2,3) in die Ausnehmung (9) der zweiten Schale (2) parallel zur Spulenachse (15) einschiebbar ist.

12. Gehäuse nach Anspruch 2, dadurch gekennzeichnet, daß die zweite Schale (2) zwei einander diametral gegenüberliegende Schlitze (12) aufweist, die sich jeweils von der Umfangswand (8) zur Außenseite der zweiten Schale (2) erstrecken, und das erste, lösbar gehaltene Befestigungselement (10) durch ein durch die Schlitze (12) gezogenes Band (21), insbesondere ein Armband gebildet ist.

13. Gehäuse nach Anspruch 2, dadurch gekennzeichnet, daß die Umfangswand (8) der zweiten Schale (2) zwei durch einen Steg (13) getrennte Ausnehmungen (9) aufweist, die innerhalb des Steges (13) ineinander übergehen, und das erste, lösbar gehaltene Befestigungselement (10) durch einen elastisch aufspreizbaren Befestigungsring (30) gebildet ist, der in die beiden Ausnehmungen (9) eingesetzt ist und den Steg (13) umschließt.

14. Gehäuse nach einem der Ansprüche 1 bis 13, mit einer am vorstehenden Ende der Schnur (6) befestigten Öse (11), dadurch gekennzeichnet, daß das zweite Befestigungselement (7) durch einen elastisch aufspreizbaren Befestigungsring (30) gebildet ist, der in die Öse (11) eingesetzt ist.

15. Elastisch aufspreizbarer Befestigungsring, insbesondere für ein Gehäuse nach Anspruch 13 oder 14, dadurch gekennzeichnet, daß der Befestigungsring (30) einstückig aus Kunststoff ausgebildet und an seinen beiden Enden (31,32) mit miteinander verbindbaren Rastelementen versehen ist.

16. Befestigungsring nach Anspruch 15, dadurch gekennzeichnet, daß das erste Ende (31) eine parallel zur Ringebene verlaufende Abflachung (33) aufweist, von der senkrecht ein Raststift (34) absteht, und daß das zweite Ende (32) eine dem abgeflachten ersten Ende (31) entsprechende Nut (35) aufweist, in deren Boden eine Öffnung (36) zur Aufnahme des Raststiftes (34) vorgesehen ist.

17. Befestigungsring nach Anspruch 16, dadurch gekennzeichnet, daß das erste Ende (31) zwei parallel zur Ringebene verlaufende Abflachungen (33) aufweist, und daß am äußeren Umfang eine vom Ende weggerichtete Nase (37) ausgebildet ist, daß das zweite Ende (32) einen parallel zur Ringebene verlaufenden Einschnitt (38) aufweist, in welchem ein eine Hinterschneidung (39) aufweisender Steg angeordnet ist, sodaß im geschlossenen Zustand des Befestigungsringes (30) das erste Ende (31) in den Einschnitt (38) des zweiten Endes (31) eingreift und die Nase (37) in der Hinterschneidung (39) verrastet.

18. Befestigungsring nach einem der Ansprüche 15 bis 17, dadurch gekennzeichnet, daß der Befestigungsring (30) am äußeren Umfang eine Riffelung oder Wellung (40) aufweist.

19. Befestigungsring nach einem der Ansprüche 15 bis 18, dadurch gekennzeichnet, daß das zweite Ende (32) des Befestigungsringes (30) verdickt ausgeführt ist.

20. Befestigungsring nach Anspruch 19, dadurch gekennzeichnet, daß der verdickte Bereich (41) eine mittige Verjüngung (42) aufweist, über welche ein Sicherungselement gegen unbeabsichtigtes Trennen der beiden Enden (31,32) aufschiebbar ist.

21. Befestigungsring nach Anspruch 14 und 20, dadurch gekennzeichnet, daß das Sicherungselement durch die am zweiten Ende der Schnur (6) angeordnete Öse (11) oder dergleichen gebildet ist.

## Claims

1. A casing having a fixing element, two casing portions (2, 3) which are connected together, a watch (4) disposed in the first casing portion (3) with a watch mechanism (16), display elements and a watch glass (17), a reel (5) which is rotatably mounted in the second casing portion (2) and which is subjected to a spring loading, a cord (6) which is wound on the reel (5) and of which the second end projects at the periphery out of the second casing portion (2), characterised in that the two casing portions (2, 3) are rotatable relative to each other about the reel shaft (15) and that there are provided two fixing elements (10, 7) of which the fixing element (10) of the casing represents the first and is arranged on the second casing portion (2) which supports the reel (5) and the second fixing element (7) is arranged at the projecting end of the cord (6) which can be pulled out of the second casing portion (2) against spring force.

2. A casing according to claim 1 characterised in that the first fixing element (10) is releasably mounted on the second casing portion (2).

3. A casing according to claim 1 characterised in that a recess for the watch mechanism (16) is provided in the outside of the first casing portion (3).

4. A casing according to claim 1 characterised in that provided at the insides of the two casing portions (2, 3) are rings which engage into each other in the form of a corresponding projection-and-groove connection (18).

5. A casing according to claim 2 characterised in that the first, releasably mounted fixing element (10) is formed by a ring (25) and that the peripheral wall (8) of the second casing portion (2) has a region of cylindrical configuration, on to which the ring (25) is replaceably fitted.

6. A casing according to claim 5 characterised in that the ring (25) is provided with a hook (26) of U-shaped configuration, the first limb of which is fixedly connected to the ring (25) while the second limb thereof is provided at the end with a detent (27) which can be connected to a corresponding retaining element (28) in the ring (25).

7. A casing according to claim 5 characterised in that the ring (25) has two mutually diametrally oppositely disposed slots (29) for receiving a band (21), in particular a strap, which each extend from the peripheral side to the outside of the ring (25).

8. A casing according to claim 2 characterised in that the peripheral wall (8) of the second casing portion (2) has a recess (9) provided with projections (48, 49) which can be engaged behind, and the first, releasably mounted fixing element (10) has a base portion (47) which is fitted into the recess (9) and which engages behind the projections (48, 49) at at least two sides.

9. A casing according to claim 8 characterised in that the base portion (47) is provided at at least one side with a resilient detent (50) which releasably engages behind the projection (48).

10. A casing according to claim 9 characterised in that a projection (49) of the recess (9), which is opposite the projection (48), is in the form of a rounded rib which over a first angular region forms a pivot mounting for a web portion (51) of the base portion (47), said web portion engaging behind the rib.

11. A casing according to one of claims 8 to 10 characterised in that, when the casing portions (2, 3) are open the base portion (47) can be inserted into the recess (9) in the second casing portion (2) parallel to the reel shaft (15).

12. A casing according to claim 2 characterised in that the second casing portion (2) has two mutually diametrally oppositely disposed slots (12) which each extend from the peripheral wall (8) to the outside of the second casing portion (2) and the first, releasably mounted fixing element (10) is formed by a band (21), in particular a strap, which is drawn through the slots (12).

13. A casing according to claim 2 characterised in that the peripheral wall (8) of the second casing portion (2) has two recesses (9) which are separated by a web portion (13) and which meet within the web portion (13), and the first, releasably mounted fixing element (10) is formed by a fixing ring (30) which can be resiliently spread open and which is fitted into the two recesses (9) and embraces the web portion (13).

14. A casing according to one of claims 1 to 13 comprising an eye (11) fixed to the projecting end of the cord (6) characterised in that the second fixing element (7) is formed by a resiliently spreadable fixing ring (30) which is fitted into the eye (11).

15. A resiliently spreadable fixing ring, in particular for a casing according to claim 13 or claim 14 characterised in that the fixing ring (30) is integrally made from plastics material and is provided at its two ends (31, 32) with detent elements which can be connected together.

16. A fixing ring according to claim 15 characterised in that the first end (31) has a flattened portion (33) which extends parallel to the plane of the ring and from which a detent peg (34) projects perpendicularly and that the second end (32) has a groove (35) which corresponds to the flattened first end (31) and in the bottom of which is provided an opening (36) for receiving the detent peg (34).

17. A fixing ring according to claim 16 characterised in that the first end (31) has two flattened portions (33) which extend parallel to the plane of the ring and that a nose (37) which is directed away from the end is provided at the outer periphery, that the second end (32) has an incision (38) which extends parallel to the plane of the ring and in which is arranged a web portion having an undercut configuration (39), so that in the closed condition of the fixing ring (30) the first end (31) engages into the incision (38) in the second end (32) and the nose (37) latches in the undercut configuration (39).

18. A fixing ring according to one of claims 15 to 17 characterised in that the fixing ring (30) has knurling or a corrugation (40) on the outer periphery.

19. A fixing ring according to one of claims 15 to 18 characterised in that the second end (32) of the fixing ring (30) is thickened.

20. A fixing ring according to claim 19 characterised in that the thickened region (41) has a central reduced portion (42) over which can be fitted a securing element to prevent accidental separation of the two ends (31, 32).

21. A fixing ring according to claim 14 and claim 20 characterised in that the securing element is formed by the eye (11) or the like which is diposed at the second end of the cord (6).

## Revendications

1. Boîtier comprenant un élément de fixation, deux coquilles (2, 3) reliées entre elles, une montre (4) équipée d'un mécanisme d'horloge (16), d'éléments d'affichage et d'un verre de montre (17) et disposée dans la première coquille (3), une bobine (5) sollicitée par un ressort et montée rotative dans la deuxième coquille (2), un cordon (6) enroulé sur la bobine (5) et dont la deuxième extrémité dépasse de la deuxième coquille (2) à la périphérie, caractérisé en ce que les deux coquilles (2, 3) peuvent effectuer une rotation l'une par rapport à l'autre autour de l'axe (15) de la bobine et en ce que deux éléments de fixation (10, 7) sont prévus dont l'élément de fixation (10) du boîtier constitue le premier et est disposé sur la deuxième coquille (2) logeant la bobine (5) et le deuxième élément de fixation (7) est disposé à l'extrémité saillante du cordon (6) pouvant être tiré hors de la deuxième coquille (2) contre la force du ressort.

2. Boîtier selon la revendication 1, caractérisé en ce que le premier élément de fixation (10) est maintenu amovible sur la deuxième coquille (2).

3. Boîtier selon la revendication 1, caractérisé en ce qu'un creux est prévu pour le mécanisme d'horloge (16) dans le côté extérieur de la première coquille (3).

4. Boîtier selon la revendication 1, caractérisé en ce que des bagues sont réalisées sur les côtés intérieurs des deux coquilles (2, 3) et s'engagent l'une dans l'autre sous la forme d'un assemblage bourrelet/encoche (18) correspondant.

5. Boîtier selon la revendication 2, caractérisé en ce que le premier élément de fixation (10) maintenu amovible est formé par une bague (25) et en ce que la paroi périphérique (8) de la deuxième coquille (2) présente une zone cylindrique sur laquelle la bague (25) peut être glissée de manière à pouvoir être remplacée.

6. Boîtier selon la revendication 5, caractérisé en ce que la bague (25) est munie d'un crochet en U (26) dont la première branche est reliée de manière fixe à la bague (25) et dont la deuxième branche présente à son extrémité un cran d'arrêt (27) qui peut être assemblé avec un élément d'arrêt correspondant (28) dans la bague (25).

7. Boîtier selon la revendication 5, caractérisé en ce que la bague (25) présente deux fentes (28) diamétralement opposées qui sont destinées à recevoir une bande (21), en particulier un bracelet, et s'étendent chacune du côté périphérique vers le côté extérieur de la bague (25).

8. Boîtier selon la revendication 2, caractérisé en ce que la paroi périphérique (8) de la deuxième coquille (2) présente un évidement (9) muni de saillies (48, 49) derrière lesquelles peut s'engager un élément et le premier élément de fixation (10) maintenu amovible présente une pièce de base (47) qui est mise en place dans l'évidement (9) et prend appui derrière les saillies (48, 49) sur au moins deux côtés.

9. Boîtier selon la revendication 8, caractérisé en ce que la pièce de base (47) présente sur au moins un côté un cran d'arrêt élastique (50) qui s'engage derrière la saillie (48) de manière amovible.

10. Boîtier selon la revendication 9, caractérisé en ce qu'une saillie (49) de l'évidement (9) opposée à la saillie (48) est réalisée sous forme de nervure arrondie qui forme par une première zone angulaire un support de pivotement pour une nervure (51) de la pièce de base (47) s'engageant derrière la nervure.

11. Boîtier selon l'une des revendications 8 à 10, caractérisé en ce que la pièce de base (47) peut, lorsque les coquilles (2, 3) sont ouvertes, être glissée dans l'évidement (9) de la deuxième coquille (2), parallèlement à l'axe (15) de la bobine.

12. Boîtier selon la revendication 2, caractérisé en ce que la deuxième coquille (2) présente deux fentes (12) diamétralement opposées qui s'étendent chacune de la paroi périphérique (8) vers le côté extérieur de la deuxième coquille (2) et le premier élément de fixation (10) maintenu amovible est formé par une bande (21) tendue par les fentes (12), en particulier un bracelet.

13. Boîtier selon la revendication 2, caractérisé en ce que la paroi périphérique (8) de la deuxième coquille (2) présente deux évidements (9) qui sont séparés par une nervure (13) et se rejoignent à l'intérieur de la nervure (13) et le premier élément de fixation (10) maintenu amovible est formé par une bague de fixation (30) qui peut être écartée élastiquement, est mise en place dans les deux évidements (9) et entoure la nervure (13).

14. Boîtier selon l'une des revendications 1 à 13, comprenant un anneau (11) fixé sur l'extrémité saillante du cordon (6), caractérisé en ce que le deuxième élément de fixation (7) est formé par une bague de fixation (30) pouvant être écartée élastiquement qui est mise en place dans l'anneau (11).

15. Bague de fixation pouvant être écartée élastiquement, en particulier pour un boîtier selon la revendication 13 ou 14, caractérisée en ce que la bague de fixation (30) est réalisée d'une seule pièce en matière plastique et est munie à ses deux extrémités (31, 32) d'éléments d'arrêt pouvant être assemblés entre eux.

16. Bague de fixation selon la revendication 15, caractérisée en ce que la première extrémité (31) présente un plat (33) qui s'étend parallèlement au plan de la bague et dont part verticalement une pointe d'arrêt (34) et en ce que la deuxième extrémité (32) présente une encoche (35) qui correspond à la première extrémité aplatie (31) et dans le fond de laquelle est prévue une ouverture (36) destinée à recevoir la pointe d'arrêt (34).

17. Bague de fixation selon la revendication 16, caractérisée en ce que la première extrémité (31) présente deux plats (33) s'étendant parallèlement au plan de la bague et en ce qu'un nez (37) éloigné de l'extrémité est réalisé sur le pourtour extérieur, en ce que la deuxième extrémité (32) présente une entaille (38) qui s'étend parallèlement au plan de la bague et dans laquelle est disposée une nervure présentant une contre-dépouille (39), si bien que lorsque la bague de fixation (30) est fermée, la première extrémité (31) s'engage dans l'entaille (38) de la deuxième extrémité (32) et le nez (37) se verrouille dans la contre-dépouille (39).

18. Bague de fixation selon l'une des revendications 15 à 17, caractérisée en ce que la bague de fixation (30) présente une cannelure ou une ondulation (40) sur le pourtour extérieur.

19. Bague de fixation selon l'une des revendications 15 à 18, caractérisée en ce que la deuxième extrémité (32) de la bague de fixation (30) est plus épaisse.

23. Bague de fixation selon la revendication 19, caractérisée en ce que la zone plus épaisse (41) présente un rétrécissement central (42) sur lequel un élément d'arrêt peut être glissé afin d'empêcher une séparation non-intentionnelle des deux extrémités (31, 32).

21. Bague de fixation selon la revendication 14 et 20, caractérisée en ce que l'élément d'arrêt est formé par l'anneau (11) ou analogue disposé sur la deuxième extrémité du cordon (6).
